# EUROPÄISCHE PATENTSCHRIFT

(11) **EP 0 463 041 B1**
(45) Veröffentlichungstag und Bekanntmachung des Hinweises auf die Patenterteilung: **22.06.1994**
(21) Anmeldenummer: 90904824.1
(22) Anmeldetag: 18.03.1990
(51) Int. Cl.: A61K 33/00

(54) **VERWENDUNG EINES REAKTIONSPRODUKTES AUS EINEM GAS UND EINER FLÜSSIGKEIT, SOWIE VERFAHREN UND VORRICHTUNG ZU SEINER HERSTELLUNG**
USE OF A REACTION PRODUCT COMPOSED OF A GAS AND A LIQUID AND PROCESS AND DEVICE FOR PRODUCING IT
UTILISATION D'UN PRODUIT DE REACTION COMPOSE D'UN GAZ ET D'UN LIQUIDE, AINSI QUE PROCEDE ET DISPOSITIF POUR SA FABRICATION

(30) Priorität: 17.03.1989 CH 1005/89
(43) Veröffentlichungstag der Anmeldung: 02.01.1992
(62) Teilanmeldung aus: 93116950.2
(73) Patentinhaber: Buchholz, Klaus L., A-6973 Höchst (AT)
(72) Erfinder: Buchholz, Klaus L., A-6973 Höchst (AT)
(74) Vertreter: Büchel, Kurt F., Dr.
(86) Internationale Anmeldenummer: EP9000444
(87) Internationale Veröffentlichungsnummer: WO9011082

(56) Entgegenhaltungen:
- EP-A- 0 263 443
- EP-A- 0 279 379
- JP-A- 6 396 129
- JP-A-63 112 521
- Klinik der Gegenwart, Handb. d. prakt. Medizin, Prof. Dr. H.E. Bock et al., 5.Bd., E 324 b, E 328, E 328 a

## Beschreibung

Die Erfindung betrifft die Verwendung eines Reaktionsproduktes aus Wasser und Sauerstoff, wobei der Sauerstoff unter Normalbedingungen in aktivierter Form und in einer Menge vorliegt, die wenigstens 30% über der Normalbedingungen entsprechenden Sättigungsmenge für die Lösung des Sauerstoffes im Wasser liegt, unter Ausschluss von Silber-Ionen und von Fluorverbindungen, zur Herstellung eines Arzneimittels.

Ein solches Reaktionsprodukt ist aus der EP-A1-0314015 bekannt. In diesem Dokument wird beschrieben, dass dieses Reaktionsprodukt aus Sauerstoff und Wasser sich bei der Behandlung von Candida albicans und Congelatio cutis als erfolgreich erwiesen hat, bei oraler Einnahme dieses Reaktionsproduktes wurde eine signifikante Erniedrigung des - vorher erhöhten - Blutalkoholgehaltes festgestellt. Die beschriebenen Verwendungen für therapeutische Behandlungszwecke sind jedoch nur ein kleiner Teil eines weitaus breiteren Anwendungsgebietes.

Erfindungsgemäss zeigt sich das Reaktionsprodukt aus Sauerstoff und Wasser zur Herstellung von Arzneimitteln zur therapeutischen und/oder prophylaktischen Behandlung von unterschiedlichsten krankhaften Veränderungen geeignet.

Sowohl bei oraler als auch bei lokaler Applikation sind bemerkenswerte Erfolge erzielt worden, vor allem bei Herpes zoster, Gangräne, Mundfäule, bei Augenkrankheiten, bei Altersdiabetes, Strahlenkater, bei torpiden Wunden und zur Unterstützung des Sauerstoffeffekts bei der Bestrahlung mit locker ionisierender Strahlung.

Aus der EP-A-0 279 379 ist bekannt, dass durch direkte und invasive Applikation einer sauerstoffreichen Perfluor-Emulsion in Brusttumore nekrotische Zonen empfänglich für eine Strahlungsbehandlung werden, so dass sie durch diese Bestrahlung zerstört werden können. Durch die invasive Applikation dieser Emulsion wird molekularer Sauerstoff hypoxischen Tumorzellen verfügbar.

Die JP-A-63 112521 beschreibt die Verwendung von Silber-Ionenhaltigem Wasser als Therapeutikum bei angegriffener Schleimhaut der Verdauungsorgane und Konjunktiven. Das Wasser enthält Silber-Ionen in einer Konzentration von 0.1 bis 10 ppm und gelösten Sauerstoff in einer Konzentration von 6 bis 9 ppm und aktiviertem Sauerstoff. Das Wasser wird oral appliziert und findet auch Verwendung als ophthalmische Flüssigkeit.

In der JP-A-63 96129 wird die Verwendung von Silber-Ionenhaltigem Wasser zur Behandlung von Wunden und Wundschmerzen, zur Prävention von infektiösen Leiden, zur Blutgerinnung und zur Unterstützung von Gewebeheilungsprozessen beschrieben. Das Wasser enthält Silber-Ionen in einer Konzentration von 0.5 bis 10 ppm und gelösten Sauerstoff in einer Konzentration von 12 bis 30 ppm und aktiviertem Sauerstoff.

In verschiedenen klinischen Tests hat sich das Wasser-Sauerstoff-Gemisch als besonders therapiegeeignet bzw. therapieunterstützend erwiesen, was im folgenden kurz skizziert werden soll:
- Die verschlechterte Aufnahme- und Verwertungsfähigkeit von Sauerstoff mit steigendem Alter bedingt eine schlechtere Glukoseverwertung, die unter anderem zu Altersdiabetes führen kann. Ebenso ist die Lernfähigkeit und Reaktionszeit des älteren Menschen herabgesetzt. Die Anwendung des Wasser-Sauerstoff-Reaktionsproduktes hat sich im Anfangsstadium von Altersdiabetes als erfolgreich erwiesen; es konnte in vielen Fällen auf weitere Medikation oraler Antidiabetika verzichtet werden.
- Die Wirksamkeit locker ionisierender Strahlung ist bei guter Sauerstoffversorgung des Gewebes zwei- bis dreimal so gross wie bei völliger Anoxie. Dieser Sauerstoffeffekt hängt ausschliesslich von den Sauerstoffverhältnissen zum Zeitpunkt der Bestrahlung ab. Unterstützende orale Applikation des Wasser-Sauerstoff-Reaktionsproduktes zeigt eine zufriedenstellende Effektivierung der Bestrahlung.
- Es sind Arzneimittel bekannt (Oxoferin, eingetragenes Warenzeichen der Firma OXO Chemie, Heidelberg), die, lokal angewendet, zur Behandlung der Hypoxien von Problemwunden herangezogen werden. Als nachteilig zeigt sich jedoch die Notwendigkeit, in vielen Fällen unangenehmen, schmerzenden Nebeneffekten durch Auftragen von beispielsweise Zinksalbe vorzubeugen. Das erfindungsgemäss verwendete Reaktionsprodukt zeigt keinen dieser Nebeneffekte, es wird im Gegensatz dazu sogar vielfach schmerzlindernd wirksam.
- Ganz besonders wirksam hat sich - teilweise auch in schweren Fällen - die lokale Applikation des Wasser-Sauerstoff-Reaktionsproduktes bei diabetischer Gangräne und feuchtem Herpes zoster erwiesen.
- Als Folge von therapeutisch notwendiger Bestrahlung, insbesondere bei Anwendung dicht ionisierender Strahlen (hohe LET), kommt es zum Strahlenkater, der sich durch allgemeine Uebelkeit, Tachykardie, Kopfschmerzen usw. ausweist. Die orale Anwendung des Wasser-Sauerstoff-Reaktionsproduktes zeitigt günstige Erfolge, in den meisten Fällen verschwinden die für einen Strahlenkater typischen Symptome.

Das therapeutisch wirksame Wasser-Sauerstoff-Reaktionsprodukt, in dem der Sauerstoff über die in gelöster Form erzielte Reaktionsfähigkeit hinaus aktiv wird, bleibt ohne besondere Massnahmen , wie z.B. Aufbewahrung unter erhöhtem Druck oder erniedrigter Temperatur, über lange Zeit stabil, und die Halbwertszeit beträgt mindestens einen Monat, meistens sogar ein Jahr.

Die Auflösung (Löslichkeit) von Gasen in Wasser (wie in anderen Flüssigkeiten auch) ist dem Henry'schen Gesetz entsprechend dem Partialdruck des Gases über der Lösung proportional. Um Gase in Flüssigkeiten zu lösen, werden diese im allgemeinen in die Flüssigkeiten eingeleitet. Die bei einer bestimmten Temperatur höchstmögliche Menge des absorbierten Gases ist die Sättigungskonzentration. Sie steigt mit sinkender Temperatur der Flüssigkeit. Durch Erhöhung des Partialdrucks des Gases über der Flüssigkeit erreicht man eine Übersättigung des Flüssigkeit-Gas-Gemisches, doch es kommt nach Reduktion des Partialdrucks rasch zu einem Abgasen des dann nicht mehr löslichen Ueberschusses von gelöstem Gas.

In der erwähnten EP-A1-0314015 wird ein Verfahren beschrieben, bei dem ein Gas im Wasser "gebunden" wird, und zwar über den bei den entsprechenden Normalbedingungen liegenden Sättigungswert hinaus. Dabei wird das Gas über einen Wirbelfaden in das Wasser eingeleitet. Dazu ist ein Behälter vorgesehen, im folgenden Perturbator genannt, der über Schlauchleitungen mit einer Reaktionskammer, im folgenden Konverter genannt, in geschlossenem Kreislauf verbunden ist, wobei eine flüssigkeitsfördernde Pumpe in diesem Kreislauf vorgesehen ist.

Dieses - an und für sich recht gut funktionierende - Verfahren kann jedoch noch verbessert werden. Auch zeigen sich andere Verfahrensschritte als ebenso vorteilhaft und zweckmässig, was sich insbesondere in der begünstigten "Bindung" von Gas in der Flüssigkeit und der längeren Haltbarkeit der Reaktionsprodukte bemerkbar macht. Auf diese Weise wurden beispielsweise vergleichbar gute Ergebnisse mit Stickstoff und Wasser erreicht.

Das Verfahren benutzt die an sich bekannte, wirbelerzeugende Funktionsweise eines Zyklons, kombiniert mit zusätzlichen, eine ruhige Fliessstrecke beinhaltenden Verfahrensschritten und, infolge eines ununterbrochenen, erweiterten, vorzugsweise wiederholten, Kreislaufes, in der Wirkung potenziert.

Die Reaktionskammer, bzw. der Konverter der EP-A1-0314015 ist durch die beschriebene Formgebung nur sehr bedingt dazu geeignet, eine gleichmässige, rotierende Fliessbewegung zu gewährleisten. Zwar erlauben die in das Innere des Konverters führenden Kanäle eine in etwa tangentiale Einströmrichtung. Um jedoch in Art eines Zyklons, und damit besonders gut, wirksam zu werden, sollten die Kanäle einerseits noch zusätzlich gegen den geschlossenen Scheitel des Konverterinnenraum schräg geführt sein und andererseits ihre Mündungsöffnungen an der Innenseite noch möglichst noch unterhalb des grössten Durchmessers des Konverterinnenraums haben (in Bezug auf die Fliessrichtung gesehen).

Das Verfahren zur Herstellung des Reaktions produkts und die Vorrichtung zur Durchführung des Verfahrens, werden anhand der Zeichnung beschrieben.

Die Fig. zeigt eine schematische Darstellung einer zur Durchführung des Verfahrens geeigneten Vorrichtung, teilweise im Schnitt.

Die besonderen Massnahmen bestehen in der Einbringung von Sauerstoff in Wasser in einer mehrteiligen, aus vorzugsweise drei, teils zyklonartigen Apparaten bestehenden Vorrichtung, die als Perturbator 1, Spinner 2 und Konverter 3 bezeichnet sind, wobei diese Untermischung kontinuierlich im Kreislauf über mehrere Stunden, vorzugsweise wenigstens 36 Stunden lang betrieben wird

Perturbator 1, Spinner 2 und Konverter 3 sind mittels Schlauchleitungen 6 zu einem geschlossenen Kreislauf verbunden. Der Perturbator 1 besteht aus einem in etwa birnenförmigen Behälter 7 mit einem Volumen von z.B. 20 Litern. Seine Raumform ist aus einer Hohlkugelkalotte mit einem Durchmesser von ca. 40 cm und einem Kegel oder einem Hyperboloid zusammengesetzt vorstellbar, das durch die Rotation einer Hyperbel 29 um die Symmetrieachse 24 des Behälters 7 entsteht. Zeigt sich diese Raumform auch als besonders geeignet für den Verfahrensverlauf, so werden, insbesondere auch bei anders verlaufender, aber immer trichterförmiger Ausbildung des Rotationskörpers gute Verfahrensergebnisse erzielt.

Der Rohransatz 21 ist vorzugsweise schräg in die Wandung des Perturbators 1 eingesetzt, und zwar so, dass seine Achse 36 schräg von unten nach oben weisend, um etwa 15° gegen die Äquatorebene B-B des Perturbators 1 - vorzugsweise unter ihr mündend - geneigt ist und mit der durch die Rotationsachse 24 und den Rohransatzmittelpunkt 30 gehenden Ebene einen Winkel von etwa 45° einschliesst. Der Behälter 7 ist bis zu einer Füllhöhe 9 mit einer Flüssigkeit befüllt, und zwar über eine Füllöffnung 10 mit etwa 30 mm Innendurchmesser, die gasdicht an der Oberseite des Behälters 7 sitzt und im Betriebszustand absperrbar ist. An der Oberseite des Behälters 7' sitzen auch ein mittels Ventil 8 absperrbarer Gaszutritt 12 mit einer lichten Weite von 8 mm, sowie ein Anschluss 13 für (nicht dargestellte) Messgeräte. Über dem Flüssigkeitsstand 9 befindet sich ein Gasraum 14, in den über den Gaseinlass 12 Gas, beispielsweise reiner Sauerstoff, eingebracht wurde.

Der Perturbator 1 ist über eine Schlauchleitung 6b, allfällige Zwischenaggregate 4 und eine Schlauchleitung 6c mit dem Spinner 2 verbunden, der als zyklonartige Mischvorrichtung für das Flüssigkeits-Gas-Gemisch ausgebildet ist. Er dient als Hilfsaggregat zwischen Perturbator 1 und Konverter 3 und liegt noch vor der Pumpe 5. Die Raumform des Spinners 2 entspricht einem hohlen Ei, das nach unten zu trichterförmig ausgezogen ist und über eine Ausflussöffnung 18 in die Schlauchleitung 6d zur Pumpe 5 mündet. Die zuführende Schlauchleitung 6c mündet in den Spinner 2 über ein Rohrteil 16, dessen Achse 37 schräg von unten nach oben in einem Winkel von etwa 10° zur Äquatorebene F-F des Spinners 2, gegebenenfalls oberhalb dieser einmündend, und in einem Winkel von etwa 45° gegen eine durch die Symmetrieachse 17 des Spinners 2 und den Mittelpunkt der Eintrittsöffnung 31 bestimmte Ebene festgelegt ist. Der Spinner 2 hat an seiner Äquatorebene F-F einen Durchmesser, der wenigstens das Doppelte des Durchmessers der zuführenden Schlauchleitung 6c beträgt. Die Ausflussöffnung 18 des Spinners 2 ist über eine Schlauchleitung 6d mit einer vorzugsweise magnetgekuppelten Pumpe 5 verbunden, die für das 20-Liter-Perturbator-System eine Mindestleistung von vorzugsweise 25 Liter/min hat. Von der Pumpe 5 führt eine Schlauchleitung 6e, deren Querschnitt mit ca. 10 bis 15 mm kleiner ist als der Querschnitt aller anderen Schlauchleitungen, die mit 20 mm dimensioniert sind, zum unteren Einlass 19 des Konverters 3.

Das "Herz" des Konverters besteht aus einem vorzugsweise eiförmig ausgebildeten Hohlkörper 25 (Länge ca. 7 cm, Durchmesser ca. 3,5 cm), in dessen Wandung in einer Ebene parallel zur Äquatorebene D-D des Hohlkörpers 25 mehrere schräg nach unten verlaufende Kanäle 11 tangential einmünden. Die Achsen der Kanäle 11 sind gegen die Äquatorebene D-D sowie gegen die Symmetrieachse des Hohlkörpers 25 um vorzugsweise 45° geneigt. Liegen die Mündungsenden der Kanäle 11 im Inneren des Hohlkörpers 25 unterhalb der Äquatorebene D-D, wird ein optimales, zyklonähnliches Funktionieren des Hohlkörpers 25 gewährleistet. Dieser eiförmige Hohlkörper 25 ist in einen äusseren Hohlkörper 39 eingebracht und mit diesem fest und nahtlos verbunden, und zwar so, dass der eiförmige Hohlkörper 25 oberhalb der Kanäle 11 kranzförmig gehalten wird. Diese Halterung 27, die den oberen Teil des eiförmigen Hohlkörpers 25 umschliesst, ist in ihrer Mitte, und damit auch im Scheitelpunkt des eiförmigen Hohlkörpers 25, kanalförmig durchbrochen. Dieser Austrittskanal 28, der am oberen Ende, in etwa einer Düse entsprechend, einen Durchmesser von vorzugsweise maximal 3 mm aufweist, mündet in einen oberen Hohlkörper 40, dessen oberer Auslass 20 über eine Schlauchleitung 6a und über den Rohransatz 21 wieder in den Perturbator 1 führt. Für den Verfahrensverlauf wesentlich ist dabei, den Übergang zwischen dem unteren Teil 39 der Innenwandung des Hohlkörpers an der kranzförmigen Halterung 27 und dem eiförmigen Hohlkörper 25 so zu gestalten, dass es möglichst zu keinen unerwünschten Strömungswiderständen kommt, also eine z.B. möglichst stetige Änderung der Radien der Schmiegekreise zu gewährleisten.

Die dargestellte Vorrichtung, die aus einem Perturbator 1, einem Spinner 2 und einem Konverter 3 besteht, stellt eine Variante dar, das Verfahren durchzuführen. Wird das Verfahren nur mit einem Perturbator 1 und einem Konverter 3 durchgeführt, wie beispielsweise in der EP-A1-0314015 beschrieben, kommt es zu einer Verlängerung der Verfahrenszeit.

Anstelle eines einzigen Spinners 2 können deren mehrere, gegebenenfalls bis zu zehn, in analoger Weise hintereinander geschaltet werden. Auch kann (können) anstelle des hier beschriebenen Spinners 2 ein (oder auch mehrere) Perturbator(en) 1 vorgesehen sein.

Die Lage der einzelnen Apparate zueinander und im Raum ist nicht notwendigerweise festgelegt. Die Achsen 17 bzw. 38 von Spinner 2 und Konverter 3 können schräg oder sogar waagrecht liegen, so dass die in der Beschreibung verwendete Bezeichnung von "oben" und "unten" für verschiedene Vorrichtungsteile nur relativ unter Bezugnahme auf die Zeichnung zu verstehen ist. Der Perturbator 1, als flüssigkeitsaufnehmender Apparat, muss selbstverständlich senkrecht positioniert sein, und zwar vorzugsweise so, dass kein anderer Teil der Vorrichtung oberhalb des durch die Füllhöhe 9 für die Flüssigkeit bestimmten Niveaus zu liegen kommt.

Im Betriebszustand ist das gesamte System mit Ausnahme des Gasraums 14 mit Flüssigkeit, insbesondere Wasser, gefüllt. Mit Einschalten der Pumpe 5 wird Flüssigkeit in Richtung der Pfeile 22 gefördert, wobei durch das tangentiale Einströmen des Wassers in den Behälter 7 ein Wirbel entsteht. Im Behälter 7 wird die Oberfläche des Wassers von ihrer Ruhelage 9 in die strichliert gezeichnete Trichterlage 23 verändert, wobei Sauerstoff aus dem Gasraum 14 in Form von Bläschen in die Flüssigkeit gesaugt und den Pfeilen 22 entsprechend im System weiter befördert, bzw. gesaugt und gedrückt wird.

Im Konverter 3 kommt es während des Verfahrensverlaufs zur Ausbildung eines Gasraumes, der die Hohlräume 25 und 40 grösstenteils ausfüllt. Strömt das Flüssigkeits-Gas-Gemisch, den Pfeilen 22 entsprechend, über die Kanäle 11 tangential in den Hohlkörper 25 ein, so kommt es dort zur Ausbildung eines an der Innenwand rotierenden Flüssigkeits-Gas-Mantels, der mit zunehmender Rotationsgeschwindigkeit am unteren Ende des Hohlkörpers 25 umkehrt und entlang der Achse 38 in Form eines rasch rotierenden Wirbelfadens gegen die Austrittsdüse 28 wirbelt, wo es zum Abreissen in kleinste Flüssigkeits-Gas-Gemisch-Tröpfchen und bei geeigneter Dimensionierung und zur Ausbildung eines Wirbelsystems hinter der Düsenkante kommt. Der erweitere obere Hohlkörper 40,in den das Flüssigkeits-Gas -Gemisch eingedüst wird, wirkt wie ein Diffusor. Die Partikel des Flüssigkeits-Gas-Gemisches sollten hier, bei geeigneter Dimensionierung aller Bauteile und geeignet gewählter Pumpenleistung einen Maximaldurchmesser von ca. 0.01 »m aufweisen.

Durch die Behandlung in den verschiedenen Apparaten werden die Gasbläschen immer feiner verteilt. Das so entstehende Gemisch wird über ein z.B in der Schlauchleitung 6b angeordnetes Auslassventil 33 abgezogen.

Der Vorgang läuft über mehrere Stunden, vorzugsweise mindestens 36 Stunden lang, wobei sich das Gas offensichtlich an die Flüssigkeitsmoleküle anlagert, bzw. der Flüssigkeit eine über lange Zeit stabile, aktivierte Struktur aufprägt.

Es hat sich als verfahrensfördernd erwiesen, zwischen Perturbator 1 und Spinner 2 in das Zwischenaggregat 4 eine Wendel (nicht abgebildet) einzuschalten, die für ein System, das einem 20-Liter-Perturbator entsprechend dimensioniert ist, eine Länge von 6 m (bei einem den Schlauchleitungen 6a-d entsprechenden Durchmesser von 20 mm und einem Wendeldurchmesser von 30 cm) aufweist. Die Wendel bedingt zwischen den aktiven Phasen von Perturbator 1, Spinner 2, Konverter 3 und Pumpe 5 eine ruhige Fliessstrecke, die für das Verfahrensergebnis von qualitativer Bedeutung ist. Auch bringt sie etwa 20 bis 30 % Zeitersparnis bis zur Erreichung desselben Verfahrensergebnisses gegenüber einer Apparatur ohne Wendel.

Da das System durch den Umlauf und durch die Pumpe 5 warm wird, ist es zweckmässig, wenn - insbesondere im Zwischenaggregat 4 - auch eine Kühlung vorgesehen ist, die das umlaufende Gemisch auf nur 15 bis 18° C hält. Hinsichtlich des Energieaufwandes und des angestrebten Resultates bedeutet das eine Rationalisierung des Verfahrens. Dabei tritt das Gemisch unten in die Wendel ein, die sich in einem Topf befindet, durch den das Kühlmedium strömt. Es ist jedoch auch möglich die Kühlung in einem um die Behälter 1,2 und 3 gelegten Kühlmantel vorzunehmen.

Unter den hier beschriebenen Bedingungen werden beispielsweise in 36 Stunden bei Durchgang durch eine Wendel 55 bis 60 ml Sauerstoff, ohne Wendel 45 bis 50 ml Sauerstoff pro Liter Wasser angelagert. Zum Vergleich: Bei Raumtemperatur und Normaldruck beträgt die natürliche Sauerstoffsättigung des Wassers in reiner Sauerstoffatmosphäre 35 ml pro Liter, in Luft nur ca 7 ml pro Liter. Da das Reaktionsprodukt wie erwähnt über lange Zeit stabil ist, kann es auch gegenüber Luft um 30 bis 70 % mehr Sauerstoff behalten als der bisher bekannten natürlichen Sauerstoffsättigung (bzw. -lösung) entspricht.

Im folgenden werden für die einleitend aufgeführten, therapeutischen bzw. prophylaktischen Verwendungszwecke des Reaktionsprodukts aus Wasser und Sauerstoff Beispiele der Wirksamkeit gegegeben.

### Beispiel 1:

Im Jahr 1983 lief eine - nicht randomisierte - klinische Studie, die nicht auf Diabetes mellitus zielte, mit täglichen,oralen Gaben von 3 bis 5 dl Sauerstoff-Wasser-Reaktionsprodukt. Unter den Probanden befanden sich jedoch Altersdiabetiker. Über die Laborkontrollen ergab sich schon nach wenigen Tagen bei den Altersdiabetikern die Notwendigkeit, die Gabe der bis dahin verabreichten Antidiabetika zu reduzieren. Daraufhin wurde freiwilligen Probanden mit Erwachsenen- und Altersdiabetes das Reaktionsprodukt oral verabreicht. Sie setzten ihre gewohnte Lebensweise fort. Sämtliche Probanden konnten nach wenigen Tagen die Diabetesmedikation sukzessive herabsetzen. Wurde ihnen jedoch kein Sauerstoff-Wasser-Reaktionsprodukt mehr verabreicht, so kam es vor dem Wiedereinstieg in die gewohnte Medikation zum Wiederanstieg des Zuckerspiegels. Sämtliche Probanden waren bereit, weiterhin das Reaktionsprodukt einzunehmen, da sie ein wesentlich besseres Allgemeinbefinden und eine erhöhte Leistungsbereitschaft feststellten.

### Beispiel 2:

10 Patienten mit entwickelter Form von diabetischer Gangräne, die den gesamten Fuss erfasst hatte, wurden zwei Wochen lang lokal ausschliesslich mit dem Sauerstoff-Wasser-Reaktionsprodukt behandelt. Alle Patienten waren insulinpflichtige Diabetiker, bei denen die Krankheit seit 8 bis 15 Jahren bestanden hatte und bei denen Veränderungen an verschiedenen Organen die Folge gewesen war. In die Testgruppe wurden nur Patienten aufgenommen, die einen Prozess am gesamten Fuss aufwiesen (Zehen, Dorsum und Planta) und ausschliesslich von feuchter Gangräne befallen waren. Das Reaktionsprodukt wurde auf die Wunde mittels befeuchteter, steriler Gaze aufgetragen, worüber eine dichte Verbandsschicht und ein Schutznetz kam. Vor jeder Applikation wurden die Wunden auf die übliche Weise von Detritus befreit. Eine derartige Behandlung erfolgte zweimal täglich. Bereits ab dem dritten Tag verringerte sich das Erythem sowohl im Umfang als auch in der Farbintensität. Ab dem fünften Tag wurden die Wunden bedeutend trockener und die Ausscheidung viel geringer, was mit einer Milderung der subjektiven Beschwerden der Patienten einherging. In der zweiten Behandlungswoche zeigte sich eine Verringerung des Umfanges bzw. der Oberfläche des Prozesses, das Feuchten hörte auf, ausser bei tiefen Wunden - und war auch hier bedeutend geringer verglichen mit gleichartigen Prozessen, die auf andere Weise behandelt wurden. Nach zweiwöchiger Behandlung war eine bedeutende Verbesserung bei 8 von 10 Patienten festzustellen.Bei den beiden übrigen Patienten wurde eine zwar zufriedenstellende Wirkung erzielt, jedoch war wegen der Tiefe der Gangräne der Erfolg nicht vergleichbar gross.

### Beispiel 3:

Eine Ärztin, die an einem fortgeschrittenen Thymuskarzinom litt und in strahlentherapeutischer Behandlung war, nahm das Sauerstoff-Wasser-Reaktionsprodukt oral ein. Sie berichtete, dass der bei ihr übliche Strahlenkater, der zu grosser Abgeschlagenheit nach der Bestrahlung führte, ausblieb, wenn sie vor der Bestrahlung ca. 1 dl des Reaktionsprodukts einnahm.

Das war der Ausgangspunkt für eine Studie an 30 Patientinnen, die wegen maligner Erkrankungen der Geschlechtsorgane bestrahlt wurden. Es wurden dabei nur solche Patientinnen in die Studie einbezogen, bei denen die Symptome des Strahlenkaters (Nausea, Anorexie, Diarrhoe, etc.) deutlich ausgeprägt waren. In 74% der Fälle wurden günstige Reaktionen erzielt, während bei 26% der Fälle über schwache oder auch negative Ergebnisse berichtet wurde. Bei dieser Studie wurden jeweils 50 ml des Reaktionsproduktes 3 x täglich 20 Minuten vor den Mahlzeiten oral eingenommen.

### Beispiel 4:

Bei Kontaktlinsenträgern kommt es des öfteren zu trockener Hornhaut (Keratitis sicca). Das Spülen der Hornhaut mit dem Sauerstoff-Wasser-Reaktionsprodukt bzw. das Eintropfen des Reaktionsproduktes empfanden 5 Testpersonen als ausgesprochen lindernd. Zusätzlich liegt ein grosses Erfahrungsmaterial mit freiwilligen Probanden vor, die ihre "ermüdeten Augen" mit dem Sauerstoff-Wasser-Reaktionsprodukt behandelten (Augenbadewanne, Einträufeln mit Pipette, Einsprühen mittels Soft-Düse). Der subjektive Eindruck der Linderung war signifikant vertreten.

### Beispiel 5:

Mehrere Patientengruppen zu je 7 bis 10 Teilnehmern wurden wegen feuchtem Zoster (Varicella-Zoster) intensiver Ausprägung und verschiedener Lokalisation mit dem Sauerstoff-Wasser-Reaktionsprodukt behandelt. Die Anwendung erfolgte äusserlich auf zwei Weisen, und zwar durch Anlegen von Umschlägen, die einerseits etwa nach 4 Stunden gewechselt wurden, und andererseits bei Verdunstung wenigstens einmal nachgefeuchtet wurden. Bei grossflächigen Erscheinungen im Intimbereich wurden Windeln verwendet.

Es wurde die Entwicklung von Bläschen und Krusten, des Erythems, die Schmerzentwicklung und Schmerzfreiheit, sowie die Entwicklung von neuen Läsionen nach 24 Stunden, 3 Tagen, 5 Tagen und 7 Tagen beobachtet und festgehalten. Nach 24 Stunden wurde die Vermehrung der Bläschenbildung gestoppt. Bei starken Symptomen liess der Schmerz nach, bei milderen Formen war er verschwunden. Nach 3 Tagen war in keinem Fall mehr ein Oedem festzustellen. Nach 5 Tagen waren bei milderen Symptomen keine klinischen oder subjektiven Erscheinungen, bei schweren Formen kein Erythem zu beobachten. Nach 7 Tagen waren alle Fälle erscheinungsfrei.

### Beispiel 6:

Zur Behandlung von äusserst hartnäckigen Stomatitis ulcerosa und anderen Stomatitiden wird in bekannter Weise der Mundraum durch den Arzt gespült. Danach spülten die Patienten zu Hause etwa stündlich äusserst intensiv mit dem Sauerstoff-Wasser-Reaktionsprodukt. Die letzte Spülung wurde jeweils gegen 16.00 Uhr vorgenommen, da über die Schleimhaut resorbiert wird, wobei geringe Mengen geschluckt werden können, so dass es bei sensiblen Patienten zu Einschlaf- oder Durchschlafstörungen kommen konnte. Nach einer Woche waren alle Patienten beschwerdefrei.

### Beispiel 7:

Bei senilen Hauterscheinungen haben dermatologische Untersuchungen gezeigt, dass nach Umschlägen mit dem Sauerstoff-Wasser-Reaktionsprodukt sich diese Hauterscheinungen wesentlich gebessert haben, dass das Unterhautzellgewebe aktiviert wurde und sich die Hauterscheinungen mechanisch mit der Hand abreiben liessen.

## Patentansprüche

1. Verwendung eines Reaktionsproduktes aus Wasser und Sauerstoff, wobei der Sauerstoff unter Normalbedingungen in aktivierter Form und in einer Menge vorliegt, die wenigstens 30% über der Normalbedingungen entsprechenden Sättigungsmenge für die Lösung des Sauerstoffs im Wasser liegt, unter Ausschluss von Silber-Ionen und von Fluorverbindungen, zur Herstellung eines Arzneimittels für die therapeutische und/oder prophylaktische Behandlung von Herpes zoster, Gangräne, Mundfäule, Augenkrankheiten, Altersdiabetes, torpiden Wunden, Keratitiden, Strahlenkater oder zur unterstützenden, oralen Behandlung bei Bestrahlung mit locker ionisierender Strahlung.

## Claims

1. Use of a reaction product of water and oxygen, the oxygen being present in an activated form under normal conditions and in an amount which is at least 30% greater than the saturation amount, corresponding to normal conditions, for the dissolution of the oxygen in the water, in the absence of silver ions and of fluorine compounds, for the preparation of a medicament for the therapeutic and/or prophylactic treatment of Herpes zoster, gangrene, ulcerative stomatitis, eye diseases, adult-onset diabetes, torpid wounds, keratitis or radiation sickness or for the supportive oral treatment with exposure to loosely ionizing radiation.

## Revendications

1. Utilisation d'un produit réactionnel à base d'eau et d'oxygène, l'oxygène étant présente dans des conditions normales sous la forme activée et en une quantité qui est au moins 30 % supérieure à la quantité de saturation correspondant aux conditions normales pour dissoudre l'oxygène dans l'eau, qui exclut les ions d'argent et les composés fluorés pour fabriquer un médicament destiné au traitement thérapeutique et/ou prophylactique du zona, de la gangrène, des aphtes, des maladies de l'oeil, du diabète sucré, des plaies torpides, de la kératite, du mal des rayons ou au traitement oral complémentaire en cas d'irradiation par rayons faiblement ionisants.
